# EUROPÄISCHE PATENTSCHRIFT

(11) **EP 2 380 746 B1**
(45) Veröffentlichungstag und Bekanntmachung des Hinweises auf die Patenterteilung: **11.12.2013**
(21) Anmeldenummer: 11158305.0
(22) Anmeldetag: 15.03.2011
(51) Int. Cl.: B44B 5/02, B44C 1/17

(54) **Prägestempel und Heißprägeverfahren**
Embossing stamp and hot embossing method
Tampon de gaufrage et procédé de gaufrage à chaud

(30) Priorität: 24.03.2010 DE 102010012734
(43) Veröffentlichungstag der Anmeldung: 26.10.2011
(73) Patentinhaber: Hinderer + Mühlich KG, 73037 Göppingen (DE)
(72) Erfinder: Löchner, Thomas, 73061, Ebersbach/Fils (DE)
(74) Vertreter: Louis Pöhlau Lohrentz

(56) Entgegenhaltungen:
- GB-A- 2 276 350
- US-A- 5 494 431

## Beschreibung

Die Erfindung betrifft einen Prägestempel zum Übertragen einer Übertragungslage einer Heißprägefolie auf ein Substrat sowie ein Heißprägeverfahren.

Solche Prägestempel werden beispielsweise in der graphischen Industrie eingesetzt, um Papiersubstrate zu dekorieren und mit einer geprägten Oberfläche zu versehen. Zum Dekorieren des Papiersubstrats wird eine Übertragungslage einer Heißprägefolie unter Anwendung von Temperatur und Druck auf das Papiersubstrat übertragen. Dabei können auch blindgeprägte Bereiche vorgesehen sein, die zwar beprägt sind, aber nicht dekoriert sind. Der Heißprägestempel kann in den blind zu prägenden Bereichen ausgespart sein, und es kann vorgesehen sein, diese Bereiche in einem zweiten Arbeitsgang anschließend kalt zu prägen.

Wenn das Dekorieren und Blindprägen in einem Arbeitsgang durchgeführt werden soll, muss die Übertragungslage der Heißprägefolie entsprechende Aussparungen aufweisen. Allerdings kann durch den gleichmäßig heißen Prägestempel eine unerwünschte thermische Beeinträchtigung des Prägesubstrats im Blindprägebereich eintreten. Beispielsweise kann das Prägesubstrat vergilben, wenn es der Prägetemperatur ausgesetzt wird.

Ein Prägestempel üblicher Art ist aus GB 2 276 350 bekannt.

Aufgabe der vorliegenden Erfindung ist es, einen Prägestempel anzugeben, der die genannten Nachteile vermeidet und der es ermöglicht, Dekorieren mittels Heißprägen und Blindprägen in einem Arbeitsgang durchzuführen.

Erfindungsgemäß wird diese Aufgabe mit einem Prägestempel zum Übertragen einer Übertragungslage einer Heißprägefolie auf ein Substrat gelöst, wobei vorgesehen ist, dass der Prägestempel eine Prägeplatte aus einem ersten Material aufweist, wobei in der Prägeplatte ein Motivbereich vorgesehen ist, und dass der Prägestempel mindestens einen Blindprägeeinsatz aus einem zweiten Material aufweist, wobei die Wärmeleitfähigkeit des zweiten Materials sehr viel kleiner ist als die Wärmeleitfähigkeit des ersten Materials.

Der erfindungsgemäße Prägestempel weist wegen der unterschiedlichen Wärmeleitfähigkeit der Prägeplatte und des Blindprägeeinsatzes im Bereich der Prägeplatte eine höhere Oberflächentemperatur auf als im Bereich des Blindprägeeinsatzes, wenn er von der Rückseite her gleichmäßig erwärmt wird. Durch entsprechende Materialwahl kann die Oberflächentemperatur der Prägeplatte so eingestellt sein, dass die Übertragungslage der Heißprägefolie beim Heißprägen sicher auf das Substrat übertragen wird und die Oberflächentemperatur des Blindprägeeinsatzes so eingestellt wird, dass die Übertragungslage der Heißprägefolie beim Heißprägen nicht auf das Substrat übertragen wird, und dass weiter das Substrat nicht thermisch beeinträchtigt wird.
Es kann vorgesehen sein, dass die Wärmeleitfähigkeit λdes ersten Materials bei Zimmertemperatur im Bereich von 50 bis 400 W/(m•K), bevorzugt im Bereich von 100 bis 300 W/(m•K) liegt. Dabei sollte die Wärmeleitfähigkeit λdes ersten Materials möglichst hoch sein, um eine gute Funktion des Prägestempels beim Heißprägen zu erreichen.

Es kann weiter vorgesehen sein, dass die Wärmeleitfähigkeit λ des zweiten Materials bei Zimmertemperatur im Bereich von 0,1 bis 5 W/(m•K), bevorzugt im Bereich von 0,1 bis 1 W/(m•K) liegt. Dabei sollte die Wärmeleitfähigkeit λ des zweiten Materials möglichst gering sein, um eine gute Funktion des Prägestempels beim Blindprägen zu erreichen.

Die Stoffkenngröße "Wärmeleitfähigkeit λ" ist temperaturabhängig. Unter Zimmertemperatur ist hier ein Temperaturbereich, der 300 K einschließt, verstanden.

Wie Versuche gezeigt haben, kann vorgesehen sein, dass die Wärmeleitfähigkeit des zweiten Materials kleiner als 1% bis 5%, bevorzugt kleiner als 1 % der Wärmeleitfähigkeit des ersten Materials ist.

Es kann vorgesehen sein, dass das erste Material eine Kupfer- oder Aluminiumlegierung ist. Die Wärmeleitfähigkeit λ der bevorzugt zum Einsatz kommenden Legierungen liegt zwischen 100 W/(m•K) und 200 W/(m•K) Weiter kann vorgesehen sein, dass das zweite Material ein Kunststoff oder ein Kunststoffgemisch ist.

In einer vorteilhaften Ausbildung kann vorgesehen sein, dass der Kunststoff vom Typ des Zweikomponenten-Kunststoffs ist, beispielsweise ein Epoxidharz mit einer Härterkomponente.

Es kann vorgesehen sein, dass die Prägeplatte mindestens einen Durchbruch aufweist, der von dem mindestens einen Blindprägeeinsatz durchgriffen ist.

Weiter kann vorgesehen sein, dass der Blindprägeeinsatz auswechselbar ausgebildet ist. Auf diese Weise ist es möglich, unterschiedlichen Verschleiß der Prägeplatte und des Blindprägeeinsatzes auszugleichen, d. h. die Einsatzdauer des Prägestempels durch Wechsel des verschlissenen Blindprägeeinsatzes zu verlängern.

Der Durchbruch kann an der Rückseite der Prägeplatte eine konische Erweiterung aufweisen. Die konische Erweiterung des Durchbruchs kann mit einer konischen Erhebung am hinteren Abschnitt des Blindprägeeinsatzes korrespondieren, so dass der Blindprägeeinsatz beim Prägen gegen Herausdrücken aus der Prägeplatte formschlüssig gesichert ist.

Die Aufgabe der Erfindung wird weiter gelöst mit einem Heißprägeverfahren zum Übertragen einer Übertragungslage einer Heißprägefolie bei einer Prägetemperatur und einem Prägedruck auf ein Substrat, wobei die Übertragungslage auf einer Trägerfolie angeordnet ist und zwischen der Übertragungslage und der Trägerfolie eine Ablöseschicht angeordnet ist und/oder auf der Übertragungslage eine Kleberschicht angeordnet ist, wobei vorgesehen ist, dass ein Prägestempel bereitgestellt wird, der eine Prägeplatte aus einem ersten Material, in der ein Motivbereich vorgesehen ist, und mindestens einen in der Prägeplatte angeordneten Blindprägeeinsatz aus einem zweiten Material aufweist, wobei die Wärmeleitfähigkeit des zweiten Materials kleiner als die Wärmeleitfähigkeit des ersten Materials ist; dass die Rückseite des Prägestempels auf eine Temperatur erwärmt wird, in der der Motivbereich die Prägetemperatur und der Blindprägeeinsatz eine niedrigere Temperatur als die Prägetemperatur aufweist, dass zwischen dem Prägestempel und dem Substrat die Heißprägefolie angeordnet wird und dass der erhitzte Prägestempel unter Druck auf die Heißprägefolie und das Substrat gepresst wird, so dass die Übertragungslage der Heißprägefolie in dem Motivbereich auf das Substrat übertragen wird, und die Übertragungslage der Heißprägefolie im Bereich des Blindprägeeinsatzes auf eine Temperatur unterhalb der Prägetemperatur erwärmt wird und nicht auf das Substrat übertragen wird.

Es kann vorgesehen sein, dass eine Heißprägefolie verwendet wird, deren Prägetemperatur im Bereich von 60°C bis 190°C, bevorzugt 60°C bis 120°C ist. Beim Heißprägen ist es vorteilhaft, dabei den Prägedruck im Bereich von 1 *N*/*mm²* und 100 N/mm² zu variieren, was von der eingesetzten Heißprägefolie, dem zu beprägenden Substrat und auch vom Material des Prägestempels abhängt.

Die Erfindung wird nun anhand von Ausführungsbeispielen näher erläutert. Es zeigen
- Fig. 1: einen erfindungsgemäßen Prägestempel in der Draufsicht;
- Fig. 2: eine Schnittdarstellung des Prägestempels in Fig. 1 entlang der Schnittlinie ll-11;
- Fig. 3: eine Schnittdarstellung einer mit dem Prägestempel in Fig. 1 und 2 zusammenwirkenden Patrize;

- Fig. 4: einen Halterahmen zur Abformung des Blindprägeeinsatzes in Fig. 1 in der Draufsicht;
- Fig. 5: eine Prägeform zur Abformung des Blindprägeeinsatzes in Fig. 5;
- Fig. 6: eine Mutterform zum Abformen einer Patrize gemäß Fig. 3.

Die Fig. 1 und 2 zeigen einen Prägestempel 1 zum Heißprägen, d. h. zum Übertragen einer Übertragungslage einer Heißprägefolie auf ein Substrat. Bei dem Prägestempel 1 handelt es sich vorzugsweise um einen Prägestempel, der in der graphischen Industrie einsetzbar ist und zwar im Reliefschnittprägen. Beim Reliefschnittprägen wird eine Dekoration des Substrats mit der Übertragungslage einer Heißprägefolie mit gleichzeitiger Umformung des Substrats vorgenommen, wobei dabei durch den Heißprägevorgang Druck und Wärme auf das Substrat während der Umformung bzw. reliefartigen Verformung einwirken. Diese Technologie wird auch als einzügiges Reliefprägen bezeichnet. Dagegen wird beim Heißprägen nur eine Dekoration des Substrats mit der Übertragungslage einer Heißprägefolie vorgenommen, ohne Verformung des Substrats.

Der Prägestempel 1 weist eine Prägeplatte 11 aus einer Metalllegierung mit hoher Wärmeleitfähigkeit auf und einen Blindprägeeinsatz 12 aus einem Kunststoff mit vergleichsweise niedriger Wärmeleitfähigkeit. Der Blindprägeeinsatz 12 durchgreift einen in der Prägeplatte 11 ausgebildete Durchbruch 11d. Der Durchbruch 11d weist in seinem hinteren Abschnitt eine konische Erweiterung 11 k auf, die mit einer konischen Erhebung am hinteren Abschnitt des Blindprägeeinsatzes 12 korrespondiert, so dass der Blindprägeeinsatz 12 beim Prägen gegen Herausdrücken aus der Prägeplatte 11 formschlüssig gesichert ist. Beim Blindprägen wird das Substrat ohne Einwirkung von Wärme umgeformt bzw. reliefartig verformt.

Die Prägeplatte 11 weist einen Motivbereich 11 m auf, der durch die Stirnfläche eines umlaufenden Prägerandes 11p begrenzt ist. lnnerhalb des Motivbereichs 11 m ist der Blindprägebereich 12b angeordnet, in welchem das Substrat zu einem Relief in Form des Blindprägeeinsatzes 12 in Zusammenwirken mit der entsprechend in diesem Bereich gegengeformten Patrize 13 umgeformt bzw. verformt wird. Der Prägerand 11p stellt in dem in den Figuren dargestellten Beispiel das Motiv des Heißprägebereichs dar, d.h. die schmale Stirnseite des Prägerands 11p überträgt die Übertragungslage einer Heißprägefolie als in diesem Beispiel schmale Linie als Dekoration bzw. Beschichtung auf das Substrat. Die in diesem Bereich flach ausgebildete Patrize 13 dient hierbei als Gegenlager zum Aufbringen des Prägedrucks. Das Motiv des Motivbereichs 11 m besteht also in diesem einfachen Beispiel aus zwei parallelen, vergleichsweise breiten, reliefartigen Erhebungen und/oder Vertiefungen als Blindprägung im Zentrum des Motivs sowie einem umlaufenden heißgeprägten Rand, d. h. einem mittels Heißprägung aufgebrachten Dekor-Rand, ohne dass in diesem Randbereich das Substrat gleichzeitig reliefartig umgeformt ist. Es ist jedoch möglich, den Prägerand 11p als Reliefschnittprägerand auszubilden, sodass während der Übertragung der Übertragungslage der Heißprägefolie gleichzeitig das Substrat zu einem Relief verformt wird. lm Zwischenraum zwischen diesen beiden beschriebenen Bereichen Blindprägebereich 12 und Prägebereich 11p findet in dem hier dargestellten Bereich keine Dekoration oder Umformung/Verformung des Motivs statt.

Mit dem Prägestempel 1 wirkt beim Prägen eine in Fig. 3 dargestellte Patrize 13 zusammen, die eine zu der Oberfläche des Prägestempels 1 komplementäre Oberfläche aufweist. Zwischen der Prägeplatte 11 und der Patrize 13 können, in den Figuren nicht näher dargestellte, Führungselemente, zum Beispiel mit entsprechenden Bohrungen zusammenwirkende Führungsstifte angeordnet sein, um die passgenaue Position zwischen Prägeplatte 11 und der Patrize 13 beim Prägevorgang zu erreichen.

Für die Funktion des Prägestempels 1 ist entscheidend, dass das Material des Blindprägeeinsatzes 12 eine wesentlich kleinere Wärmeleitfähigkeit als das Material der Prägeplatte 11 aufweist. Die Wärmeleitfähigkeit λ ist eine temperaturabhängige Stoffkonstante und bei porösen Stoffen auch abhängig vom Feuchtigkeitsgehalt des Stoffes.

Die Prägeplatte 11 kann vorzugsweise aus einer Kupfer- oder Aluminiumlegierung ausgebildet sein. Die Wärmeleitfähigkeit λ kann vorzugsweise im Bereich von 50 bis 400 W/(m•K), bezogen auf Raumtemperatur, liegen. Kupfer weist beispielsweise eine Wärmeleitfähigkeit λ von etwa 350 bis 370 W/(m•K) auf. Aluminium mit einer Reinheit von 99,5 % weist beispielsweise eine Wärmeleitfähigkeit λ von ca. 221 W/(m•K) auf, ist jedoch wie Kupfer wegen geringerer Härte als die besagten Legierungen weniger für Prägeplatten geeignet.

Der Blindprägeeinsatz 12 kann vorzugsweise aus einem Zweikomponenten-Kunststoff gebildet sein, um ihn problemlos abformen zu können, wie weiter unten beschrieben. Der Blindprägeeinsatz 12 kann auswechselbar ausgebildet sein, um beispielsweise einen verschlissenen Blindprägeeinsatz 12 einfach austauschen zu können oder um den Blindprägeteil des Motivs variabel, z.B. auch individualisierbar gestalten zu können. Der Kunststoff kann vorzugsweise eine Wärmeleitfähigkeit λ im Bereich von 0,1 1 bis 5 W/(m•K), bezogen auf

Raumtemperatur, aufweisen. Die Wärmeleitfähigkeiten der Prägeplatte 11 und des Blindprägeeinsatzes 12 sollten sich bei Betriebstemperatur vorzugsweise um mindestens eine Größenordnung unterscheiden. Wird nun die Prägeplatte 11 mit eingesetztem Blindprägeeinsatz 12 von der Rückseite her erwärmt, so ist auf der der Rückseite abgewandten Prägeseite die Oberflächentemperatur des Blindprägeeinsatzes 12 deutlich geringer als die Oberflächentemperatur der Prägeplatte 11. Dabei muss die Oberflächentemperatur der Prägeplatte 11 so hoch sein, dass die Übertragungslage der Heißprägefolie im Bildbereich 11 b beim Prägen sicher auf das Substrat übertragen wird, und die Oberflächentemperatur des Blindprägeeinsatzes 12 muss so gering sein, dass die Übertragungslage der Heißprägefolie im Blindprägebereich 12b des Blindprägeeinsatzes beim Prägen auf der Trägerschicht der Heißprägefolie verbleibt. Dabei ist zu berücksichtigen, dass der Prägevorgang zeitlich sehr kurz, maximal im Bereich von einigen Sekunden, andauert. Das heißt, dass die unterschiedliche Wärmeleitfähigkeit der verwendeten Materialien innerhalb der Zeit des Prägevorgangs eine Temperaturdifferenz zwischen Blindprägebereich (vergleichsweise geringe Temperatur, Raumtemperatur) und dem Heißprägebereich (vergleichsweise hohe Temperatur, d. h. gewünschte Prägetemperatur) auf der zum Substrat weisenden Vorderseite des Prägestempels erzeugt, während die Temperatur auf der vom Motiv abgewandten Rückseite des Prägestempels durch das dort angeordnete Heizelement über die Gesamtfläche des Motivs im Wesentlichen konstant ist oder flächenbereichsweise nur gering variiert. In vorteilhafter Weise kann das auf der Rückseite des Prägestempels angeordnete Heizelement auch so angeordnet sein, dass es den Blindprägebereich weniger beheizt. Dazu kann das Heizelement entweder entsprechend geformt sein und/oder es kann eine wärmeisolierende und/oder wärmereflektierende Abschirmung zwischen Heizelement und der Rückseite des Blindprägebereichs vorgesehen sein.

Wenngleich Berechnungen des Wärmestroms zur Ermittlung der Oberflächentemperaturen im Motivbereich und im Blindprägebereich führen können, so kann doch der praktische Versuch bevorzugt sein.

Die Fig. 4 bis 6 beschreiben das Abformen des Blindprägeeinsatzes 12. Fig. 4 zeigt einen Halterahmen 14 mit einem Durchbruch 14d zur Aufnahme des Blindprägeeinsatzes 12. Der Durchbruch 14d weist an seinem hinteren Abschnitt eine konische Erweiterung 14k auf.

Es kann vorgesehen sein, den Halterahmen 14 auf eine Grundplatte aufzulegen und den Blindprägeeinsatz 12 in dem Halterahmen aus einem Zweikomponenten-Kunststoff zu gießen und anschließend die Prägeseite des Blindprägeeinsatzes 12 mittels einer plattenförmigen Mutterform 15 (Fig. 6) abzuformen. Der Zweikomponenten-Kunststoff besteht aus einer Harzkomponente und einer Härterkomponente, die nach dem Vermischen eine gießfähige Masse bilden und sodann miteinander unter Wärmeabgabe reagieren und durch Polymerisation aushärten. Die Mutterform 15 kann aus einem Kunststoff bestehen, wobei vor dem Abformen die dem Blindprägeeinsatz zugewandte Oberfläche der Mutterform mit einem Trennmittel beschichtet wird, dass das Anhaften der Mutterform an dem aushärtenden Zweikomponenten-Kunststoff verhindert.

### Bezugszeichenliste

- 1: Prägestempel
- 11: Prägeplatte
- 11d: Durchbruch
- 11 k: konische Erweiterung
- 11 m: Motivbereich
- 11 p: Prägerand
- 12: Blindprägeeinsatz
- 12b: Blindprägebereich
- 13: Patrize
- 14: Halterahmen
- 14d: Durchbruch
- 14k: konische Erweiterung
- 15: Mutterform

## Patentansprüche

1. Prägestempel (1) zum Übertragen einer übertragungslage einer Heißprägefolie auf ein Substrat,
wobei der Prägestempel (1) eine Prägeplatte (11) aus einem ersten Material aufweist, wobei in der Prägeplatte (11) ein Motivbereich (11 m) vorgesehen ist, **dadurch gekennzeichnet, dass** der Prägestempel (1) mindestens einen Blindprägeeinsatz (12) aus einem zweiten Material aufweist, wobei die Wärmeleitfähigkeit des zweiten Materials kleiner als die Wärmeleitfähigkeit des ersten Materials ist.

2. Prägestempel nach Anspruch 1,
**dadurch gekennzeichnet,**
**dass** die Wärmeleitfähigkeit λ des ersten Materials bei Zimmertemperatur im Bereich von 50 bis 400 W/(m•K) liegt.

3. Prägestempel nach Anspruch 1 oder 2,
**dadurch gekennzeichnet,**
**dass** die Wärmeleitfähigkeit λ des zweiten Materials bei Zimmertemperatur im Bereich von 0,1 bis 5 W/(m•K) liegt.

4. Prägestempel nach einem der vorangehenden Ansprüche,
**dadurch gekennzeichnet,**
**dass** die Wärmeleitfähigkeit des zweiten Materials kleiner als 1 % der Wärmeleitfähigkeit des ersten Materials ist.

5. Prägestempel nach einem der vorangehenden Ansprüche,
**dadurch gekennzeichnet,**
**dass** das erste Material eine Kupfer-, Aluminiumlegierung oder Stahl ist.

6. Prägestempel nach einem der vorangehenden Ansprüche,
**dadurch gekennzeichnet,**
**dass** das zweite Material ein Kunststoff oder ein Kunststoffgemisch ist.

7. Prägestempel nach Anspruch 5,
**dadurch gekennzeichnet,**
**dass** der Kunststoff vom Typ des Zweikomponenten-Kunststoffs ist.

8. Prägestempel nach einem der vorangehenden Ansprüche,
**dadurch gekennzeichnet,**
**dass** die Prägeplatte (11) mindestens einen Durchbruch (11d) aufweist, der von dem mindestens einen Blindprägeeinsatz (12) durchgriffen ist.

9. Prägestempel nach Anspruch 8,
**dadurch gekennzeichnet,**
**dass** der Blindprägeeinsatz (12) auswechselbar ausgebildet ist.

10. Prägestempel nach Anspruch 8 oder 9,
**dadurch gekennzeichnet,**
**dass** der Durchbruch (11d) an der Rückseite der Prägeplatte (11) eine konische Erweiterung (11k) aufweist.

11. Heißprägeverfahren zum Übertragen einer Übertragungslage einer Heißprägefolie bei einer Prägetemperatur und einem Prägedruck auf ein Substrat, wobei die Übertragungslage auf einer Trägerfolie angeordnet ist und zwischen der Übertragungslage und der Trägerfolie eine Ablöseschicht angeordnet ist und/oder auf der Obertragungslage eine Kleberschicht angeordnet ist, wobei
ein Prägestempel (1) bereitgestellt wird, der eine Prägeplatte (11) aus einem ersten Material, in der ein Motivbereich (11m) vorgesehen ist, und mindestens einen in der Prägeplatte (11) angeordneten Bündprägeeinsatz (12) aus einem zweiten Material aufweist, wobei die Wärmeleitfähigkeit des zweiten Materials kleiner als die Wärmeleitfähigkeit des ersten Materials ist; wobei die Rückseite des Prägestempels (1) auf eine Temperatur erwärmt wird, in der der Motivbereich (11 m) die Prägetemperatur und der Bündprägeeinsatz eine niedrigere Temperatur als die Prägetemperatur aufweist, wobei zwischen dem Prägestempel (1) und dem Substrat die Heißprägefolie angeordnet wird und wobei der erhitzte Prägestempel unter Druck auf die Heißprägefolie und das Substrat gepresst wird, so dass die Übertragungslage der Heißprägefolie in dem Motivbereich (11m) auf das Substrat übertragen wird, und die Übertragungslage der Heißprägefolie im Bereich des Blindprägeeinsatzes (12) auf eine Temperatur unterhalb der Prägetemperatur erwärmt wird und nicht auf das Substrat übertragen wird.

12. Heißprägeverfahren nach Anspruch 11,
**dadurch gekennzeichnet,**
**dass** eine Heißprägefolie verwendet wird, deren Prägetemperatur im Bereich von 60bis 190°C ist.

## Claims

1. Embossing stamp (1) for transferring a transfer layer of a hot embossing film onto a substrate,
wherein the embossing stamp (1) has an embossing plate (11) made from a first material, wherein a motif region (11m) is provided in the embossing plate (11),
**characterised in that**,
the embossing stamp (1) has at least one dry embossing insert (12) made from a second material, wherein the heat conductivity of the second material is less than the heat conductivity of the first material.

2. Embossing stamp according to claim 1,
**characterised in that**,
the heat conductivity λ of the first material at room temperature is in the range of 50 to 400 W/(m·K).

3. Embossing stamp according to claim 1 or 2,
**characterised in that**,
the heat conductivity λ of the second material at room temperature is in the range of 0.1 to 5 W/(m·K).

4. Embossing stamp according to one of the preceding claims,
**characterised in that**,
the heat conductivity of the second material is less than 1% of the heat conductivity of the first material.

5. Embossing stamp according to one of the preceding claims,
**characterised in that**,
the first material is a copper or aluminium alloy, or steel.

6. Embossing stamp according to one of the preceding claims,
**characterised in that**,
the second material is a plastic or plastic mixture.

7. Embossing stamp according to claim 5,
**characterised in that**,
the plastic is a two-component plastic type.

8. Embossing stamp according to one of the preceding claims,
**characterised in that**,
the embossing plate (11) has at least one opening (11d), which is clamped down on by at least one dry embossing insert (12).

9. Embossing stamp according to claim 8,
**characterised in that**,
the dry embossing insert (12) is designed to be interchangeable.

10. Embossing stamp according to claim 8 or 9,
**characterised in that**,
the opening (11d) has a conical extension (11k) at the rear side of the embossing plate (11).

11. Hot embossing method for transferring a transfer layer of a hot embossing film at an embossing temperature and an embossing pressure onto a substrate, wherein the transfer layer is arranged on a carrier film and a removable layer is arranged between the transfer layer and the carrier film, and/or an adhesive layer is arranged on the transfer layer, wherein
an embossing stamp (1) is provided, which has an embossing plate (11) made from a first material, in which a motif region (11m) is provided, and at least one dry embossing insert (12) arranged in the embossing plate (11) made from a second material, wherein the heat conductivity of the second material is less than the heat conductivity of the first material; wherein the rear side of the embossing stamp (1) is heated to a temperature in which the motif region (11m), the embossing temperature and the dry embossing insert (12) have a lower temperature than the embossing temperature, wherein the hot transfer film is arranged between the embossing stamp (1) and the substrate, and wherein the heated embossing stamp is pressed onto the hot transfer film and the substrate under subjection of pressure, such that the transfer layer of the hot transfer film in the motif region (11m) is transferred to the substrate, and the transfer layer of the hot transfer film in the region of the dry embossing insert (12) is heated to a temperature that is lower than the embossing temperature and is not transferred onto the substrate.

12. Hot embossing method according to claim 11,
**characterised in that**,
a hot transfer film is used, the embossing temperature of which is in the range of 60 to 190°C.

## Revendications

1. Tampon de gaufrage (1) servant à transférer sur un substrat une couche de transfert d'un film de gaufrage à chaud,
sachant que le tampon de gaufrage (1) présente une plaque de gaufrage (11) constituée d'un premier matériau et qu'une zone de motifs (11m) est prévue dans la plaque de gaufrage (11), **caractérisé en ce que** le tampon de gaufrage (1) présente au moins un insert de gaufrage aveugle (12) constitué d'un deuxième matériau, sachant que la conductibilité thermique du deuxième matériau est inférieure à la conductibilité thermique du premier matériau.

2. Tampon de gaufrage selon la revendication 1,
**caractérisé en ce que**
la conductibilité thermique λ du premier matériau à température ambiante est comprise dans la plage allant de 50 à 400 W/(m*K).

3. Tampon de gaufrage selon la revendication 1 ou 2,
**caractérisé en ce que**
la conductibilité thermique λ du deuxième matériau à température ambiante est comprise dans la plage allant de 0,1 à 5 W/(m*K).

4. Tampon de gaufrage selon l'une quelconque des revendications précédentes,
**caractérisé en ce que**
la conductibilité thermique du deuxième matériau est inférieure à 1 % de la conductibilité thermique du premier matériau.

5. Tampon de gaufrage selon l'une quelconque des revendications précédentes,
**caractérisé en ce que**
le premier matériau est un alliage de cuivre, un alliage d'aluminium ou un acier.

6. Tampon selon l'une quelconque des revendications précédentes,
**caractérisé en ce que**
le deuxième matériau est une matière plastique ou un mélange de matières plastiques.

7. Tampon de gaufrage selon la revendication 5,
**caractérisé en ce que**
la matière plastique est du type d'une matière plastique à deux composants.

8. Tampon de gaufrage selon l'une quelconque des revendications précédentes,
**caractérisé en ce que**
la plaque de gaufrage (11) présente au moins un passage (11d), qui est traversé par l'insert de gaufrage aveugle (12) au moins au nombre de un.

9. Tampon de gaufrage selon la revendication 8,
**caractérisé en ce que**
l'insert de gaufrage aveugle (12) est réalisé de manière interchangeable.

10. Tampon de gaufrage selon la revendication 8 ou 9,
**caractérisé en ce que**
le passage (11d) présente au niveau du côté arrière de la plaque de gaufrage (11), une extension (11k) conique.

11. Procédé de gaufrage à chaud servant à transférer sur un substrat une couche de transfert d'un film de gaufrage à chaud à une température de gaufrage et à une pression de gaufrage, sachant que la couche de transfert est disposée sur un film de support et qu'une couche de séparation est disposée entre la couche de transfert et le film de support et/ou qu'une couche de colle est disposée sur la couche de transfert,
sachant
qu'un tampon de gaufrage (1) est fourni, lequel présente une plaque de gaufrage (11) constituée d'un premier matériau, dans laquelle est prévue une zone de motifs (11m), et au moins un insert de gaufrage aveugle (12) disposé dans la plaque de gaufrage (11) et constitué d'un deuxième matériau, sachant que la conductibilité thermique du deuxième matériau est inférieure à la conductibilité thermique du premier matériau,
que le côté arrière du tampon de gaufrage (1) est réchauffé à une température, à laquelle la zone de motifs (11m) présente la température de gaufrage et l'insert de gaufrage aveugle présente une température inférieure à la température de gaufrage, que le film de gaufrage à chaud est disposé entre le tampon de gaufrage (1) et le substrat, et que le tampon de gaufrage réchauffé est pressé sous l'effet d'une pression sur le film de gaufrage à chaud et sur le substrat de sorte que la couche de transfert du film de gaufrage à chaud soit transférée dans la zone de motifs (11m), sur le substrat, et sachant que la couche de transfert du film de gaufrage à chaud est réchauffée dans la zone de l'insert de gaufrage aveugle (12) à une température inférieure à la température de gaufrage et n'est pas transférée sur le substrat.

12. Procédé de gaufrage à chaud selon la revendication 11,
**caractérisé en ce que**
un film de gaufrage à chaud, dont la température de gaufrage est comprise dans la plage allant de 60 à 190°C, est utilisé.
